# EUROPÄISCHE PATENTSCHRIFT

(11) **EP 3 788 238 B1**
(45) Veröffentlichungstag und Bekanntmachung des Hinweises auf die Patenterteilung: **07.06.2023**
(21) Anmeldenummer: 19727280.0
(22) Anmeldetag: 24.04.2019
(51) Int. Cl.: F01K 7/12, F01K 11/00, F01K 25/10, F01K 9/00

(54) **VERFAHREN ZUM BETRIEB EINES GASEXPANSIONSMOTORS DURCH EIN GAS**
METHOD FOR OPERATING A GAS EXPANSION ENGINE BY MEANS OF A GAS
PROCÉDÉ SERVANT À FAIRE FONCTIONNER UN MOTEUR À AIR COMPRIMÉ PAR UN GAZ

(30) Priorität: 28.04.2018 DE 102018003513; 04.12.2018 DE 102018009495; 04.12.2018 DE 102018009499; 04.12.2018 DE 102018009496
(43) Veröffentlichungstag der Anmeldung: 10.03.2021
(73) Patentinhaber: McClenaghan, Kerstin, 86199 Augsburg (DE)
(72) Erfinder: SCHMIDT, Franklin, 86159 Augsburg (DE)
(74) Vertreter: Wiedemann, Markus
(86) Internationale Anmeldenummer: PCT/DE2019/000112
(87) Internationale Veröffentlichungsnummer: WO 2019/206355

(56) Entgegenhaltungen:
- WO-A2-2011/012907
- WO-A2-2013/037645
- US-A- 4 055 951
- US-A1- 2017 058 701

## Beschreibung

Die Erfindung betrifft ein Verfahren zum Betrieb eines Gasexpansionsmotors durch ein Gas, welches bevorzugt in einem geschlossenen Kreislauf geführt wird, gemäß Anspruch 1. Ein gattungsgemäßes Verfahren ist aus WO 2011/012907 A2 bekannt.

Als zu bevorzugendes Gas wird Im Rahmen der Erfindung Kohlendioxid (CO2) herangezogen, welches viel Wärmeenergie transportieren kann und durch Druck- und/oder Temperaturänderung mit Stoffübergangsphasen, von gasförmig auf flüssig und fest und umgekehrt, volumenmäßig änderbar ist. CO2 ist zudem im Schadensfall weder explosiv oder brennbar und beim Recyceln umweltneutral.

Der CO2-Zweiphasenbereich unterhalb des kritischen Punkts umspannt die Temperatur von ca. Plus 31°C und Druck von 73,8 bar am kritischen Punkt bis zum Tripelpunkt bei ca. Minus 56,6°C und 5,2bar. Am Tripelpunkt liegen 3 Stoffübergänge von gasförmig auf flüssig oder in Festform vor, mit weiterer Fluidunterkühlung und Druckabsenkung nur als "Trockeneis". Über 32°C und über 74bar wird der kritische Punkt zum transkritische CO2-Fluid überschritten und das CO2 verbleibt im Aggregatszustand gasförmig.

Gasexpansionsmotoren mit CO2-Gas aus Druckflaschen zu betreiben ist hinreichend bekannt. Die von einem Gasexpansionsmotor abgegebene mechanische Arbeit entstammt im adiabaten Entspannungsfall aus der im CO2-Gas gespeicherten Enthalpie. Nachteil ist hier aber der Verlust von CO2 als Emissionsgas in die Atmosphäre.

Einstufige oder mehrstufige Gasexpansionsmotoren, die in einem geschlossenen Arbeitsprozess mit Hubkolbenexpander bzw. nach dem Freikolbenprinzip in rechts von kritischen Punkt verlaufende Kälteprozesse arbeiten und statt Expansionsventil über Gasentspannungsprozesse mechanische Arbeitsleistung für die anschließende transkritische Verdichtungsarbeit zu generieren, sind ebenfalls Stand der Technik und beispielsweise in DE 199 55 554 A1 beschrieben.

Nachteilig bei der transkritischen Prozessführung mit mechanischer Nutzung der Gasentspannung ist die anschließend hohe Kompressorarbeit zur Gasverdichtung, welche die injizierte Nutzarbeit mindert und keine wesentliche Nutzenergie für andere Verbrauchssysteme bereitstellt und beim Wärmetausch über den kritischen Punk mit mindestens 32°C, weitgehend die Wärmeenergieverwertung niederthermischer Umwelttemperaturen ausschließen.

Ausgehend hiervon besteht die Aufgabe der Erfindung darin, die oben beschriebenen Nachteile zu vermeiden.

### Offenbarung der Erfindung

Die Erfindung sieht einen regenerativen (geschlossenen) Kreislauf für das Gas unterhalb des kritischen Punktes des Gases vor, welches insbesondere durch CO2 gebildet wird. Über das Zweiphasen Fluid mit Gas und Flüssig, soll der Wärmetausch mit niederthermischen Umweltenergien stattfinden und als umweltneutrale Antriebsenergien in Gasexpansionsmotoren mit integrierter Kondensationsarbeit nutzbar werden.

Dabei wird ein Verfahren zum Betrieb eines beispielsweise Zweitakt-Gasexpansionsmotors durch ein Gas, vorzugsweise durch CO2 vorgeschlagen, welcher einen wenigstens ein Einlassventil und ein Auslassventil aufweisenden Arbeitszylinder und einen zwischen einem ersten Kolbenumkehrpunkt und einem zweiten Kolbenumkehrpunkt in dem Arbeitszylinder in hin- und her gehender Bewegung Kolbenhübe ausführenden Hubkolben umfasst, welcher einen Expansionsraum begrenzt und die Größe des Expansionsraums durch seine hin- und her gehende Bewegung verändert, wobei das Verfahren wenigstens einen Zyklus aus wenigstens folgenden Schritten umfasst: Es wird ein Arbeitstakt durch Einleiten eines Eintrittsvolumens aus dem Gas in gesättigtem Zustand über das geöffnete Einlassventil in den Expansionsraum und durch eine Expansion des Eintrittsvolumens entstehender Bewegung des Hubkolbens durchgeführt, welcher sich unter Vergrößerung des Expansionsraums in Richtung erster Kolbenumkehrpunkt bewegt, wobei bevor der erste Kolbenumkehrpunkt durch den Hubkolben erreicht ist, wird das Gas in verflüssigtem Zustand in den Expansionsraum eingebracht, und dann wird ein Verdichtungstakt durch eine Bewegung des Hubkolbens in Richtung zweiter Kolbenumkehrpunkt (OT), unter Verkleinerung des Expansionsraums und unter Verdichten des Eintrittsvolumens und des Gases in verflüssigtem Zustand durchgeführt, wobei sich das Eintrittsvolumen des Gases verflüssigt, bevor der zweite Kolbenumkehrpunkt durch den Hubkolben erreicht ist, wird wenigstens ein Teil des sich in dem Expansionsraum befindlichen Gases in verflüssigtem Zustand durch die Bewegung des Hubkolbens in Richtung zweiter Kolbenumkehrpunkt aus dem Expansionsraum über das Auslassventil in ein Depot verdrängt, und dann wird über einen Wärmetauscher eine isobare Übertragung von Wärme auf aus dem Depot geführten Gases in verflüssigtem Zustand durchgeführt bis es verdampft und als Gas in gesättigtem Zustand verfügbar ist. Weiterhin beginnt nach einem Schließen des Einlassventils die Expansion des Eintrittsvolumens.

Bevorzugt wird für das Eintrittsvolumen aus gesättigtem Gas, welches über das Einlassventil in den Expansionsraum eingeleitet wird, gesättigtes Gas herangezogen, welches durch die isobare Übertragung von Wärme auf das Gas in verflüssigtem Zustand in dem Wärmetauscher entstanden ist.

Gemäß einer Weiterbildung wird für das das Gas in verflüssigtem Zustand, welches in den Expansionsraum eingebracht wird, Gas in verflüssigtem Zustand aus dem Depot herangezogen.

Beispielsweise wird das Gas in verflüssigtem Zustand in den Expansionsraum unter Druck eingespritzt.

Gemäß einer weiteren Maßnahme kann das Verdrängen des wenigstens einen Teils des Gases in verflüssigtem Zustand aus dem Expansionsraum mittels des während des Verdichtungstaktes aufgebauten Drucks im Expansionsraum erfolgen.

Insbesondere wird das Auslassventil durch den Druck im Expansionsraum gesteuert, wobei das Auslassventil ausgebildet ist, dass es durch den durch den Druck im Expansionsraum von einer Schließstellung in eine Öffnungsstellung verbracht werden kann oder verbracht wird.

Gemäß einer Weiterbildung kann die Expansion des Eintrittsvolumens des Gases in gesättigtem Zustand unter Reduzierung von Druck- und/oder Temperatur des Gases bis zum Tripelpunkt des Gases erfolgt, wenn der erste Kolbenumkehrpunkt erreicht ist.

Auch kann das Gas in verflüssigtem Zustand im Wesentlichen unter den im Tripelpunkt des Gases herrschenden Bedingungen aus dem Depot in den Expansionsraum eingebracht und im Laufe des Arbeitstakts unter einem Zweiphasenwechsel als isobares Nassgas-/Flüssigfluid bis zur Siedelinie abkühlt werden.

Gemäß einer weiteren Maßnahme kann im Laufe des Verdichtungstakts eine isotherme und isobare Nassgasverdichtung durch den Hubkolben im Gas-Flüssigkeit-Gleichgewicht mit Kondensation über der Siedelinie vor dem Erreichen des zweiten Kolbenumkehrpunkts durch den Hubkolben enden.

Auch kann der Hubkolben einen Kurbelantrieb oder einen Linearantrieb treiben.

Auch kann der thermodynamische Zustand des Gases stets unterhalb des kritischen Punktes des Gases in einem unterkritischen Zustand gehalten werden.

Als Gas wird bevorzugt ausschließlich CO2 herangezogen und das Gas in flüssigem Zustand wird durch flüssiges CO2 gebildet.

Mit anderen Worten schlägt die Erfindung bevorzugt ein energetisches CO2-Zweiphasen-Arbeitsprozessverfahren unterhalb des kritischen CO2-Punktes mit Gas- und Flüssigphasen vor, die vorzugsweise aus Luft-, Wasser- oder Erdtemperaturen regenerative Umweltenergien generieren und in mobile oder statische CO2-Gasexpansionsmotoren mit integrierter Kondensation als umweltneutrale Antriebsenergien, direkt in mechanische oder hydraulische Arbeitsleistungen transformieren.

Ein Ausführungsbeispiel wird in den beiliegenden Zeichnungen beschreiben.

Die **Figuren 1 bis 3** zeigen beispielhaft einen CO2-Gasexpansionsmotor, bei welchem das erfindungsgemäße Verfahren in bevorzugter Ausführungsform durchgeführt wird. Das Verfahren dient dem Betrieb des CO2-Gasexpansionsmotors bevorzugt in einem Zweitaktprozess, unterhalb des kritischen CO2-Punktes mit externer Wärmeaufnahme und bevorzugt in einem Kreislauf.

Der CO2-Gasexpansionsmotor von **Fig. 1** weist einen Arbeitszylinder 1 auf, in welchem ein Hubkolben 2 zwischen einem unteren Kolbenumkehrpunkt oder unteren Totpunkt 14, UT und einem zweiten oder oberen Kolbenumkehrpunkt oder oberen Totpunkt 17, OT entlang eines Kolbenhubs 10 hin- und her bewegbar ist. Dadurch wird ein Expansionsraum 13 innerhalb des Arbeitszylinders 1 vergrößert oder verkleinert. Der Arbeitszylinder 1 weist ein Einlassventil 7 und ein Auslassventil 6 auf. Weiterhin verfügt der CO2-Gasexpansionsmotor über ein Depot 3 und einen im Kreilslauf des CO2 gesehen nachgeordneten Wärmetauscher 5. Das Depot 3 ist zur Aufnahme von Gas in verflüssigtem Zustand 4 vorgesehen, welches auch als gesättigtes oder flüssiges Kondensat bezeichnet werden kann und wird in Umlaufrichtung des Kreislaufs in den Wärmetauscher 5 geführt. Nach vorzugsweise isobarer Aufnahme von Wärme in dem Wärmetauscher 5 verlässt das CO2 den Ausgang des Wärmetauschers 5 in gesättigtem Zustand, womit dann der Expansionsraum 13 mit einer Teilbefüllung 9 an CO2 in gesättigtem Gaszustand versehen wird.

Das Einlassventi 7 ist beispielsweise druck- und/oder temperaturabhängig gesteuert und leitet einen expansiven Arbeitstakt des CO2-Gasexpansionsmotors bis zum unteren Kolbenumkehrpunkt 14, UT bis im Wesentlichen zum Tripelpunkt des CO2 ein.

**Fig. 2** zeigt die Expansion im Expansionsraum 13 bei abwärts gehenden Hubkolben 2, kurz vor dem Erreichen des unteren Kolbenumkehrpunkt 14, wobei mittels eines beispielsweise druckgesteuerten Einspritzventils 11 eine Einspritzung von CO2 in verflüssigtem Zustand 12 aus dem beispielswesie druckbelastenden Depot 3 im Wesentlichen unter Tripelpunkttemperatur in den Expansionsraum 13.

**Fig. 3** zeigt den CO2-Gasexpansionsmotor während eines isothermen Nassgasverdichtungstakts des CO2 bei bis zum oberen Kolbenumkehrpunkt 17, OT aufwärts gehendem Hubkolben 2 mit Kondensatausfällung und Kondensatverdrängung über das Auslassventil 6 unter Kondensatabgang 16 ins Depot 3 und Aufnahme von Wärme im Wärmetauscher 5.

**Fig. 4** zeigt ein nicht maßstäbliches Diagramm für das CO2, in welchem auf der X-Achse die Entropie s und auf der Y-Achse die Temperatur T des CO2 in Kelvin angetragen ist. Das Diagramm veranschaulicht beispielhaft die Zustände, welche das CO2 im Laufe des Verfahrens einnimmt, wobei die Zustände des CO2 sich dabei stets unterhalb des kritischen Punktes (KP) bis vor der Tripelpunktlinie (TK) im subkritischen Bereich befinden.

Hierbei kennzeichnet in **Fig. 4**
- die gestrichelte Linie zwischen den Punkten 1 und 2 einen hydraulischen Druckaufbau im Kondensat;
- die gestrichelte Linie zwischen den Punkten 2 und 3 eine Wärmezufuhr des CO2 im Flüssigkeitsbereich mit Gas in gesättigtem Zustand bis zur Taulinie;
- die gestrichelte Linie zwischen den Punkten 3 und 4 eine isenthalpe Expansion des CO2 bis auf beispielsweise 5,6bar in Nassgasbereich;
- die gestrichelte Linie zwischen den Punkten 4 und 0 den Zustand des CO2 als Naßgas-/Flüssig-Milieu mit dem Hubkolben 2 am ersten Kolbenumkehrpunkt 14, UT;
- die gestrichelte Linie zwischen den Punkten 0 und 1 einen isobaren Naßdampf-Verdichtungshub und eine Kondensatausfällung.

**Fig.** 5 zeigt nicht maßstäblich ein Diagramm, in welchem auf der X-Achse die Temperatur T in Kelvin und auf der Y-Achse der Druck des CO2 angetragen ist. Das Diagramm veranschaulicht beispielhaft den thermodynamischen Druck- und Temperaturverlauf während der Kondensateinspritzung aus dem Depot 3 mit Zweiphasenübergang in ein bis auf Tripelpunktnähe entspanntes Nassgas im Arbeitszylinder 1.

Hierbei kennzeichnen in **Fig. 5**
- Punkt 1 den Einspritzdruck des CO2 (ca. 60bar) und die Temperatur des CO2 (ca. 220 K);

- der Verlauf zwischen den Punkten 1 und 2 den Druckabbau und das Absenken der Einspritztemperatur mit Phasenübergang;
- der Verlauf zwischen den Punkten 2 und 3 einen Zweiphasen-Wärmeaustausch mit dem CO2 in flüssigem Zustand;
- der Punkt 3 die Endtemperatur des CO2 an der Siedeline

Das Verfahren wird in einem geschlossenen CO2-Arbeitskreis mit integriertem Wärmetauscher 5 geführt. Mit dem Öffnen des Einlassventils 7 strömt ein unter Druck stehendes, gesättigtes CO2-Gas, über Druck- und/oder Temperatursteuerung, in den Arbeitszylinder 1 als begrenztes Einströmvolumen 8 über den abwärtsgehenden Hubkolben 2. Nach dem Schließen des Einlassventils 7 expandiert das Einströmvolumen 8 des CO2 arbeitsleistend über den Hubkolben 2 zum ersten oder unteren Kolbenumkehrpunkt 14, UT bis in Nähe CO2-Tripelpunkt ins Nassgasgebiet (**Fig. 4****,** Pkt. 2 -3).

Vor Erreichen des unteren Kolbenumkehrpunkts 14, UT durch den Hubkolben 2 erfolgt die Einspritzung des CO2 in verflüssigtem Zustand 12 unter im Wesentlichen Tripelpunkttemperatur aus dem druckbelastenden Depot 3 ins entspannte Nassgasmilieu (**Fig. 2**). Bei hoher Eintrittsgeschwindigkeit ins entspannte Nassgas erfolgt thermodynamisch eine Absenkung von Druck- und Temperatur (**Fig. 5**, Pkte. 1-2) in dem eingespritzten CO2 12. Der wechselnde Übergang der Einspritzung von CO2 in verflüssigtem Zustand 12 mit Zweiphasenwärmetausch (**Fig. 5**, Pkte. 2-3) über den Feststoffbereich ins Nassgas, bildet raumfüllend im Arbeitszylinder 1 bzw. im Expansionsraum 10 feinstoffige Aerosole, die ein heterogenes Zweiphasenmilieu aus Aerosolen und Nassgas an der Siedeline (**Fig. 4**, Pkte. 0-1) bewirken.

Mit zunehmender Verdichtung im Arbeitszylinder 1 durch den Hubkolben 2 kommt es im Aerosol-Nassgasmilieu fortlaufend zu gegenläufigen bis neutralisierenden Microkavitationen mit isothermer Nassgaskondensation, wobei das CO2 vor dem oberen oder zweiten Kolbenumkehrpunkt 17, OT eine hydraulische Flüssigkeit oder verflüssigtes CO2 ausbildet.

Mit weiterem Kolbenhub zum oberen oder zweiten Kolbenumkehrpunkt 17, OT und hydraulischem Druckaufbau erfolgt über das mit Gegendruck aus den Depot 3 beaufschlagte und sich öffnende Auslassventil 6 eine Kondensat-Verdrängung 15 und somit ein hydraulischer Kondensatabgang 16 in das Depot 3. Über eine gasseitige Druckkompensation mit Phasenübergang des CO2 im Wärmetauscher 5 für einen neuen Zyklus des Verfahrens oder Arbeitsprozesses werden Druckstöße und externe Prozessverluste ohne weitere Druckstufen zum Einlassventil ausgeglichen.

Der Vorteil der Erfindung liegt darin, dass die energetische Verwertung niederthermischer Wärmeenergien über Zweiphasen-Gasexpansionsmotoren, vorzugsweise aus Umgebungstemperaturen in Luft, Wasser und/oder Erde, mittels unterkritischer Arbeitsprozessführung neue umweltneutrale und regenerative Energiepotenziale für mobile und statische Antriebssysteme fast an jedem Ort und zu jeder Zeit unabhängig nutzbar macht.

### Bezugszahlenliste

- 1: Arbeitszylinder
- 2: Hubkolben
- 3: Depot
- 4: Kondensat, Gas in verflüssigtem Zustand
- 5: Wärmetauscher
- 6: Auslassventil
- 7: Einlassventil
- 8: Eintrittsvolumen
- 9: Teilbefüllung
- 10: Kolbenhub
- 11: Einspritzventil
- 12: eingespritztes Kondensat, eingespritztes Gas in verflüssigtem Zustand
- 13: erster Kolbenumkehrpunkt (OT)
- 14: erster Kolbenumkehrpunkt (UT)
- 15: Kondensat-Verdrängung
- 16: Kondensat-Abgang
- 17: Expansionsraum

## Patentansprüche

1. Verfahren zum Betrieb eines Gasexpansionsmotors durch ein Gas, vorzugsweise durch CO2, welcher einen wenigstens ein Einlassventil (7) und ein Auslassventil (6) aufweisenden Arbeitszylinder (1) und einen zwischen einem ersten Kolbenumkehrpunkt (UT, 14) und einem zweiten Kolbenumkehrpunkt (OT, 17) in dem Arbeitszylinder (1) in hin- und her gehender Bewegung Kolbenhübe (10) ausführenden Hubkolben (2) umfasst, welcher einen Expansionsraum (13) begrenzt und die Größe des Expansionsraums (13) durch seine hin- und her gehende Bewegung verändert, wobei das Verfahren einen Zyklus aus wenigstens folgenden Schritten umfasst:
a) Es wird ein Arbeitstakt durch Einleiten eines Eintrittsvolumens (8) aus dem Gas in gesättigtem Zustand über das geöffnete Einlassventil (7) in den Expansionsraum (13) und durch eine Expansion des Eintrittsvolumens (8) entstehender Bewegung des Hubkolbens (2) durchgeführt, welcher sich unter Vergrößerung des Expansionsraums (13) in Richtung erster Kolbenumkehrpunkt (14, UT) bewegt, wobei
b) bevor der erste Kolbenumkehrpunkt (14, UT) durch den Hubkolben (2) erreicht ist, wird das Gas (12) in verflüssigtem Zustand in den Expansionsraum (13) eingebracht, und dann
c) wird ein Verdichtungstakt durch eine Bewegung des Hubkolbens (2) in Richtung zweiter Kolbenumkehrpunkt (OT, 17) unter Verkleinerung des Expansionsraums (13) und unter Verdichten des Eintrittsvolumens (8) und des Gases in verflüssigtem Zustand (12) durchgeführt, wobei sich das Eintrittsvolumen (8) des Gases verflüssigt,
d) bevor der zweite Kolbenumkehrpunkt (OT, 17) durch den Hubkolben (2) erreicht ist, wird wenigstens ein Teil des sich in dem Expansionsraum (13) befindlichen Gases in verflüssigtem Zustand durch die Bewegung des Hubkolbens (2) in Richtung zweiter Kolbenumkehrpunkt (OT, 17) aus dem Expansionsraum (13) über das Auslassventil (6) in ein Depot (3) verdrängt, und dann
e) wird über einen Wärmetauscher (5) eine isobare Übertragung von Wärme auf aus dem Depot (3) geführten Gases (4) in verflüssigtem Zustand durchgeführt bis es verdampft und als Gas in gesättigtem Zustand verfügbar ist, **dadurch gekennzeichnet, dass**
f) nach einem Schließen des Einlassventils (7) die Expansion des Eintrittsvolumens (8) beginnt.

2. Verfahren nach Anspruch 1, **dadurch gekennzeichnet, dass** für das Eintrittsvolumen (8) aus gesättigtem Gas, welches über das Einlassventil (7) in den Expansionsraum (13) eingeleitet wird, gesättigtes Gas herangezogen wird, welches durch die isobare Übertragung von Wärme auf das Gas in verflüssigtem Zustand in dem Wärmetauscher (5) entstanden ist.

3. Verfahren nach Anspruch 1 oder 2, **dadurch gekennzeichnet, dass** für das das Gas (12) in verflüssigtem Zustand, welches in den Expansionsraum (13) eingebracht wird, Gas (12) in verflüssigtem Zustand aus dem Depot (3) herangezogen wird.

4. Verfahren nach Anspruch 3, **dadurch gekennzeichnet, dass** das Gas (12) in verflüssigtem Zustand in den Expansionsraum (13) unter Druck eingespritzt wird.

5. Verfahren nach einem der vorhergehenden Ansprüche, **dadurch gekennzeichnet, dass** das Verdrängen des wenigstens einen Teils des Gases in verflüssigtem Zustand aus dem Expansionsraum (13) mittels des während des Verdichtungstaktes aufgebauten Drucks im Expansionsraum (13) erfolgt.

6. Verfahren nach Anspruch 5, **dadurch gekennzeichnet, dass** das Auslassventil (6) durch den Druck im Expansionsraum (17) gesteuert ist, wobei das Auslassventil (6) ausgebildet ist, dass es durch den Druck im Expansionsraum (17) von einer Schließstellung in eine Öffnungsstellung verbracht werden kann.

7. Verfahren nach einem der vorhergehenden Ansprüche, **dadurch gekennzeichnet, dass** der Hubkolben (2) einen Kurbelantrieb oder einen Linearantrieb treibt.

8. Verfahren nach einem der vorhergehenden Ansprüche, **dadurch gekennzeichnet, dass** der thermodynamische Zustand des Gases stets unterhalb des kritischen Punktes (KP) des Gases in einem unterkritischen Zustand gehalten wird.

9. Verfahren nach einem der vorhergehenden Ansprüche, **dadurch gekennzeichnet, dass** als Gas ausschließlich CO2 herangezogen wird und das Gas in flüssigem Zustand durch flüssiges CO2 gebildet wird.

## Claims

1. Method for operating a gas expansion engine by means of a gas, preferably by means of CO2, which comprises a working cylinder (1) having at least one inlet valve (7) and one outlet valve (6), and a stroke piston (2) carrying out piston strokes (10) between a first piston return point (UT, 14) and a second piston return point (OT, 17) in the working cylinder (1) in a back-and-forth motion, which stroke piston delimits an expansion space (13) and the size of the expansion space (13) changes by means of its back-and-forth motion, wherein the method comprises a cycle consisting of at least the following steps:
a) A work cycle is carried out by introducing an input volume (8) of the gas in saturated state via the opened inlet valve (7) into the expansion space (13) and a motion, resulting from an expansion of the input volume (8), of the stroke piston (2) is carried out, which stroke piston is moved when the expansion space (13) increases in size in the direction of the first piston return point (14, UT), wherein
b) before the first piston return point (14, UT) is reached by the stroke piston (2), the gas (12) is introduced in liquefied state into the expansion space (13), and then
c) a compacting cycle is carried out by means of a motion of the stroke piston (2) in the direction of the second piston return point (OT, 17) by reducing the size of the expansion space (13) and by means of compacting the input volume (8) and the gas in the liquefied state (12), wherein the input volume (8) of the gas is liquefied,
d) before the second piston return point (OT, 17) is reached by the stroke piston (2), at least some of the gas located in the expansion space (13) is displaced in liquefied state by the motion of the stroke piston (2) in the direction of the second piston return point (OT, 17) out of the expansion space (13) via the outlet valve (6) into a depot (3), and then
e) via a heat exchanger (5), an isobaric transfer of heat is carried out onto gas (4) in liquefied state which is guided out of the depot (3) until it vaporises and is available as a gas in saturated state, **characterised in that**
f) the expansion of the inlet volume (8) begins after the inlet valve (7) is closed.

2. Method according to claim 1, **characterised in that** for the inlet volume (8) of saturated gas which is introduced via the inlet valve (7) into the expansion space (13), saturated gas is used which results from the isobaric transfer of heat to the gas in liquefied state in the heat exchanger (5).

3. Method according to claim 1 or 2, **characterised in that** for the gas (12) in liquefied state which is introduced into the expansion space (13), gas (12) from the depot (3) in liquefied state is used.

4. Method according to claim 3, **characterised in that** the gas (12) in liquefied state is injected under pressure into the expansion space (13).

5. Method according to any of the preceding claims, **characterised in that** the displacement of at least some of the gas in liquefied state out of the expansion space (13) takes place by means of the pressure in the expansion space (13) building up during the compacting cycle.

6. Method according to claim 5, **characterised in that** the outlet valve (6) is controlled by the pressure in the expansion space (17), wherein the outlet valve (6) is designed to be able to be moved from a closed position into an open position by the pressure in the expansion space (17).

7. Method according to any of the preceding claims, **characterised in that** the stroke piston (2) drives a crank drive or a linear drive.

8. Method according to any of the preceding claims, **characterised in that** the thermodynamic state of the gas is kept permanently below the critical point (KP) of the gas in a subcritical state.

9. Method according to any of the preceding claims, **characterised in that** exclusively CO2 is used as a gas and the gas in the liquefied state is formed by liquid CO2.

## Revendications

1. Procédé de fonctionnement d'un moteur à air comprimé par un gaz, de préférence par du CO2, qui comporte un cylindre de travail (1) présentant au moins une soupape d'admission (7) et une soupape d'évacuation (6) et un piston de levage (2) réalisant entre un premier point d'inversion de piston (UT, 14) et un second point d'inversion de piston (OT, 17) dans le cylindre de travail en mouvement alternatif des courses de piston (10) qui délimite un espace d'expansion (13) et modifie la grandeur de l'espace d'expansion (13) par son mouvement alternatif, dans lequel le procédé comporte un cycle d'au moins les étapes suivantes :
a) un temps de travail est réalisé par introduction d'un volume d'entrée (8) du gaz à l'état saturé par le biais de la soupape d'admission (7) ouverte dans l'espace d'expansion (13) et mouvement du piston de levage (2) apparaissant par une expansion du volume d'entrée (8) qui se déplace en agrandissant l'espace d'expansion (13) en direction du premier point d'inversion de piston (14, UT), dans lequel
b) avant que le premier point d'inversion de piston (14, UT) ne soit atteint par le piston de levage (2), le gaz (12) est introduit à l'état liquéfié dans l'espace d'expansion (13), et ensuite
c) un temps de compression est réalisé par un mouvement du piston de levage (2) en direction du second point d'inversion de piston (OT, 17) en réduisant l'espace d'expansion (13) et en compressant le volume d'entrée (8) et le gaz à l'état liquéfié (12), dans lequel le volume d'entrée (8) du gaz se liquéfie,
d) avant que le second point d'inversion de piston (OT, 17) ne soit atteint par le piston de levage (2), au moins une partie du gaz se trouvant dans l'espace d'expansion (13) est déplacée à l'état liquéfié par le mouvement du piston de levage (2) en direction du second point d'inversion de piston (OT, 17) hors de l'espace d'expansion (13) par le biais de la soupape d'évacuation (6) dans un dépôt (3), et ensuite
e) une transmission isobare de chaleur au gaz (4) guidé depuis le dépôt (3) à l'état liquéfié est réalisée par le biais d'un échangeur de chaleur (5) jusqu'à ce qu'il s'évapore et soit disponible comme gaz dans l'état saturé, **caractérisé en ce que**
f) après une fermeture de la soupape d'admission (7), l'expansion du volume d'entrée (8) commence.

2. Procédé selon la revendication 1, **caractérisé en ce que** du gaz saturé est utilisé pour le volume d'entrée (8) du gaz saturé qui est introduit par le biais de la soupape d'admission (7) dans l'espace d'expansion (13), lequel est apparu par la transmission isobare de chaleur au gaz à l'état liquéfié dans l'échangeur de chaleur (5).

3. Procédé selon la revendication 1 ou 2, **caractérisé en ce que** du gaz (12) à l'état liquéfié du dépôt (3) est utilisé pour le gaz (12) à l'état liquéfié qui est introduit dans l'espace d'expansion (13).

4. Procédé selon la revendication 3, **caractérisé en ce que** le gaz (12) à l'état liquéfié est injecté sous pression dans l'espace d'expansion (13).

5. Procédé selon l'une quelconque des revendications précédentes, **caractérisé en ce que** le déplacement d'au moins une partie du gaz à l'état liquéfié de l'espace d'expansion (13) est effectué au moyen de la pression constituée pendant le temps de compression dans l'espace d'expansion (13).

6. Procédé selon la revendication 5, **caractérisé en ce que** la soupape d'évacuation (6) est commandée par la pression dans l'espace d'expansion (17), dans lequel la soupape d'évacuation (6) est réalisée de sorte qu'elle puisse être amenée par la pression dans l'espace d'expansion (17) d'une position de fermeture dans une position d'ouverture.

7. Procédé selon l'une quelconque des revendications précédentes, **caractérisé en ce que** le piston de levage (2) propulse un entraînement à manivelle ou un entraînement linéaire.

8. Procédé selon l'une quelconque des revendications précédentes, **caractérisé en ce que** l'état thermodynamique du gaz est toujours maintenu en dessous du point critique (KP) du gaz dans un état sous-critique.

9. Procédé selon l'une quelconque des revendications précédentes, **caractérisé en ce qu'**exclusivement du CO2 est utilisé comme gaz et le gaz est formé à l'état liquide par du CO2 liquide.
